# EUROPÄISCHE PATENTSCHRIFT

(11) **EP 0 944 448 B1**
(45) Veröffentlichungstag und Bekanntmachung des Hinweises auf die Patenterteilung: **20.02.2002**
(21) Anmeldenummer: 97949973.8
(22) Anmeldetag: 28.11.1997
(51) Int. Cl.: B22D 41/60

(54) **INDUKTOR BEI EINEM SCHMELZENGEFÄSS**
INDUCTOR IN A FUSION TANK
INDUCTEUR A PLACER DANS UNE CUVE DE FUSION

(30) Priorität: 11.12.1996 DE 19651535
(43) Veröffentlichungstag der Anmeldung: 29.09.1999
(73) Patentinhaber: DIDIER-WERKE AG, 65189 Wiesbaden (DE)
(72) Erfinder: BRÜCKNER, Raimund, D-65527 Niedernhausen (DE); GRIMM, Daniel, D-65307 Bad Schwalbach (DE)
(74) Vertreter: KEIL & SCHAAFHAUSEN
(86) Internationale Anmeldenummer: DE9702784
(87) Internationale Veröffentlichungsnummer: WO9825718

(56) Entgegenhaltungen:
- EP-A- 0 300 150
- DE-A- 2 433 582
- DE-A- 3 439 369
- DE-A- 19 500 012
- US-A- 4 972 899

## Beschreibung

Die Erfindung betrifft die Verwendung eines Induktors zur Erzeugung eines elektromagnetischen Wechselfeldes nach dem Oberbegriff des Anspruchs 1.

Eine derartige Verwendung ist aus der DE-A-2 433 582 bekannt. Die Induktionsspule besteht dort aus mehreren nebeneinander liegenden elektrisch voneinander unabhängig schaltbaren Bereichen, deren Windungen ein Füllrohr schraubenlinienförmig umgeben und welche bei Stromfluss die in diesem erstarrte Schmelze durch Induktion verflüssigen sollen. Die Bereiche weisen Hohlräume auf, welche mit einem Kühlmittel, wie Kühlflüssigkeit oder Kühlgas, z.B. Wasser oder Luft beschickt werden.

Aus der US-A-4 972 899 ist eine Vorrichtung zum Gießen von Metallschmelze aus einem Tundish in eine Kokille über ein Verbindungsrohr bekannt. In dessen Wandung sind mindestens zwei schraubenlinienförmige Kühlrohre eingebettet, welche intermittierend oder zyklisch unabhängig voneinander mit einem Kühlfluid beaufschlagbar sind. Jedes Kühlrohr ist mit einem gesonderten Wechselstromanschluss versehen, um auch als Heizvorrichtung zu dienen. Die Vorrichtung wird derart betrieben, dass nach einer vorbestimmten Kühlzeit das jeweilige Kühlfluid abgeschaltet und Wechselstrom an das jeweilige Kühlrohr angelegt wird, um ein Wiederaufheizen der Metallschmelze in dem zugeordneten Verbindungsrohrabschnitt einzuleiten.

Aus der DE-A-195 00 012 ist ein Induktor an einer Regel- und Verschlusseinrichtung eines metallurgischen Gefäßes bekannt, die einen in einer Gefäßwandung angeordneten Stator und einen in diesem zum Drosseln oder Absperren der Schmelzenströmung drehbaren Rotor aufweist (Rohr-im-Rohr-Verschluss-System). Die Kühlung erfolgt mittels eines einzigen Kühlfluids. Als Kühlfluid wird aus Sicherheitsgründen gewöhnlich Druckluft verwendt, damit es bei Leckagen, beispielsweise durch Verschleiß der Gefäßwandung, nicht zu einer gefährlichen Wasserdampfentwicklung bzw. Knallgasbildung kommen kann.

Die GB-A-2 279 543 beschreibt einen zweiteiligen Induktor mit separaten elektrischen Anschlüssen an dem Auslassorgan eines Schmelzengefäßes.

Aufgabe der Erfindung ist es, die Verwendung eines Induktors der eingangs genannten Art vorzuschlagen, mit welcher eine Anpassung an unterschiedliche Kühlungserfordernisse möglich ist.

Erfindungsgemäß wird diese Aufgabe mit den Merkmalen des Anspruchs 1 gelöst.

Dadurch, dass der Induktor verschiedene Bereiche mit getrennten Zu- und Abführungen für Kühlfluid aufweist, ist es möglich, diese Bereiche gleichzeitig mit verschiedenen Kühlfluids zu beaufschlagen. Auch ist es möglich, die verschiedenen Bereiche, jeweils, nacheinander mit unterschiedlichen Kühlfluids zu beaufschlagen. Dadurch kann die Kühlung in den einzelnen Bereichen den jeweils dortigen Erfordernissen angepasst werden. Insbesondere ist es möglich, die Kühlung in einem einer Gefahrenzone nahen Bereich, in der die Verwendung von Wasser als Kühlmittel zu gefährlich ist, mittels eines Gases, insbesondere Luft vorzunehmen. Die Gefahrenzone liegt dort, wo der Induktor der in dem Schmelzengefäß befindlichen Schmelze am nächsten liegt, weil dort durch Verschleiß der Wandung und/oder Rissbildung in der Wandung des Schmelzengefäßes Schmelze möglicherweise bis an den Induktor gelangt. In einem anderen Bereich kann mit Wasser oder Wasserdampf gekühlt werden.

Für dem jeweiligen Bereich des Induktors lässt sich immer dasjenige Kühlfluid verwenden, das für seine Kühlung und die Kühlung seiner Umgebung jeweils am geeignetsten ist. Die unterschiedlichen Kühlfluids sind vorzugsweise Flüssiggas, oder Trockeneis, oder Wasser, oder Wasserdampf, oder Gas, oder Druckluft. Bei der vor allem in Gefahrenzonen bevorzugten Verwendung von Gasen als Kühlfluid kann auch zur Anpassung an eine jeweils erforderliche Kühlleistung ein veränderlich einstellbares Verhältnis von mehreren Gasen, beispielsweise Druckluft und unterkühlte Luft oder Stickstoff oder Kohlendioxid oder Sauerstoff oder dergleichen verwendet werden.

Durch die Verwendung unterschiedlicher Kühlfluids und damit unterschiedlicher Kühlleistungen in den einzelnen Bereichen des Induktors lässt sich das von diesem erzeugte elektromagnetische Wechselfeld für verschiedene Funktionen nutzen. Diese sind insbesondere das induktive Aufheizen und/oder die Erzeugung eines Referenzfeldes für eine Temperaturmessung und/oder die Schlackendetektierung und/oder die Erzeugung eines gerichteten elektromagnetischen Feldes zur Ausübung einer Kraftkomponente auf die Schmelze, was beispielsweise für ein Spaltdichtung im Auslassorgan verwendet werden kann.

Vorzugsweise sind die Bereiche des Induktors mit unterschiedlichen elektrischen Frequenzen und/oder elektrischen Leistungen je nach Zweck des jeweiligen Bereichs beaufschlagbar.

Weitere vorteilhafte Ausgestaltungen der Erfindung ergeben sich aus den Unteransprüchen und der folgenden Beschreibung eines Ausführungsbeispiels.

Die Figur zeigt einen Induktor bei einem als Rohr-im-Rohr-Drehverschluss ausgebildeten Auslassorgan am Boden eines Schmelzengefäßes.

In einen Boden 1 eines Schmelzengefäßes, beispielsweise für eine Stahlschmelze, ist ein Rohr-im-Rohr-Verschluss-System R eingebaut. Es weist einen Lochstein 2 auf, in dem mittels einer Halteeinrichtung 3 ein Stator 4 aus feuerfestem, keramischem Material befestigt ist. In dem Stator 4 ist ein Rotor 6 aus feuerfestem, keramischem Material drehbar gelagert. Zwischen dem Stator 4 und dem Rotor 6 besteht ein Spalt 7. Innerhalb des Rotors 6 ist ein Schmelzenauslaufkanal 8 gestaltet, welcher durch Drehen des Rotors mehr oder weniger oder nicht zur Deckung mit einer Schmelzeneintrittsöffnung 5 des Stators 4 gebracht werden, wodurch der Schmelzenausfluss steuerbar zbw. unterbrechbar ist.

Der Stator 4 ist von einem spulenförmigen Induktor 9 umgschlossen, welcher in den Lochstein 2 eingebaut ist und über eine Isolierung 10 an dem Stator 4 anliegt. Der Induktor 9 besteht aus einem hohlkammerförmigen Metallprofil und ist an einen elektrischen Freuquenzumrichter 11 angeschlossen, dessen Frequenz und/oder Leistung einstellbar ist.

Der Induktor 9 ist bezüglich seines der Führung von Kühlfluid dienenden Hohlkammerprofils in einen oberen Bereich 12 und in einen unteren Bereich 13 aufgeteilt. Der obere Bereich 12 liegt näher bei der in dem Gefäß befindlichen Schmelze S. Er liegt nahe einer Gefahrenzone G, in der im Betrieb Verschleiß oder Rissbildung zu befürchten ist. Der untere Bereich 13 liegt weiter von dieser Gefahrenzone entfernt. Der obere Bereich 12 weist eine Zuführung 14 und eine Abführung 15 für ein Kühlfluid auf. Der untere Bereich 13 weist eine Zuführung 16 und eine Abführung 17 für ein anderes Kühlfuid auf. Die eine Zuführung 14 ist von einer ersten Kühlmittelquelle 18 gespeist. Das Kühlmittel für den oberen Bereich 12 ist ein Gas insbesondere Druckluft. Das Kühlfluid für den unteren Bereich 13 ist Flüssiggas, oder Trockeneis, oder Wassr, oder Wasserdampf. Je nach dem Einsatzfall sind die Kühlfluide jedoch auch austauschbar. Aus der ersten Kühlmittelquelle 18 bzw. der zweiten Kühlmittelquelle 19 lassen sich die Bereiche 12, 13 unabhängig voneinander hinsichtlich der Art des Kühlfluids und der Kühlleistung kühlen.

Der Induktor 9 kann ebenso, wie er hinsichtlich der Kühlung in Bereiche 12, 13 aufgeteilt ist, auch elektrisch in verschiedene Bereiche aufgeteilt sein. An diese sind unterschiedliche Frequenzen und/oder Leistungen anlegbar. Dementsprechend ist in der Figur an den unteren Bereich 13 ein Frequenzumrichter oder Umformer 11 mittels elektrischer Anschlüsse 21, 22 und an den oberen Bereich 12 ein weiterer Frequenzumrichter oder Umformer 20 mittels elektrischer Anschlüsse 23, 24 angeschlossen. Die Frequenzen und/oder Leistungen der Umrichter oder Umformer 11, 20 sind einstellbar.

Insbesondere der obere Bereich 12 wird zum induktiven Aufheizen der den Auslaufkanal 8 durchströmenden Schmelze verwendet. Hierbei kann entweder die Stahlschmelze selbst oder der Rotor 6 und/oder der Stator 4 an das elektromagnetische Wechselfeld des Induktors 9 ankoppeln, wobei die Schmelze gegebenenfalls durch Wärmeleitung oder Wärmestrahlung aufgeheizt wird. Die Kühlung erfolgt zum Schutze des Induktors vor Überhitzung und gegebenenfalls zur Ableitung von Wärme aus dessen Umgebung.

Auch der untere Bereich 13 lässt sich zum induktiven Aufheizen der den Auslaufkanal 8 durchströmenden Schmelze verwenden. Seine Kühlung kann durch entsprechende Wahl des Kühlfluids und/oder dessen Durchlaufgeschwindigkeit stärker sein als im oberen Bereich 12. Durch intensive Kühlung ist auch hier eine Wärmeableitung aus der Umgebung, dem Lochstein möglich.

Der untere Bereich 13 kann auch als Referenzspule bzw. Referenzfeld für eine Temperaturmessung der den Auslaufkanal 8 durchströmenden Schmelze oder für die Erkennung von Schlacke in dem Durchlaufkanal 8 dienen. Hierzu ist eine weitere (nicht dargestellte) (Empfänger)-Spule erforderlich. Der untere Bereich 13 ist in diesem Fall an eine (nicht dargestellte) Messeinrichtung angeschlossen. Da die elektrischen Eigenschaften, insbesondere die Leitfähigkeit, der Schmelze temperaturabhängig sind, beeinflussen sie das Referenzfeld des unteren Bereichs 13 je nach Temperatur unterschiedlich, was von der Messeinrichtung erfasst und ausgewertet wird. Gleiches gilt auch für die Schlackenerkennung, weil Schlacke eine andere elektrische Leitfähigkeit als die Schmelze hat. Auch dabei kann die Kühlung des Bereichs 13 unabhängig von der Kühlung im Bereich 12 gewählt werden.

Der untere Bereich 13 lässt sich auch zur Erzeugung eines gerichteten elektromagnetischen Feldes verwenden, das in der etwa in den Spalt 7 eingedrungenen Schmelze eine Kraftkomponente erzeugt, die dem Schmelzenfluss entgegenwirkt. Dadurch ist eine Abdichtung des Spaltes 7 erreicht. Eine intensive Kühlung ist in diesem Falle günstig, weil hohe elektrische Leistungen zur Erzeugung der Kraftkomponente nötig sind.

Der beschriebene Induktor lässt sich auch bei anderen Ausgüssen in der Wandung oder im Boden eines metallurgischen Gefäßes zum Vergießen von flüssigen Metallen, insbesondere Stahl, verwenden. Er kann aber auch in Vorrichtungen zum Schlackenabstich in beispielsweise Müllverbrennungsanlagen eingesetzt werden.

## Patentansprüche

1. Verwendung eines Induktors zur Erzeugung eines elektromagnetischen Wechselfeldes an einem Auslassorgan eines Schmelzengefäßes, welcher zur Kühlung von einem Kühlfluid durchströmbar ist und welcher wenigstens zwei Bereiche (12, 13) mit getrennten Zu- und Abführungen (14, 15; 16, 17) für ein Kühlfluid aufweist, **gekennzeichnet durch** die gleichzeitige Beaufschlagung der verschiedenen Bereiche (12, 13) mit unterschiedlichen Kühlfluids.

2. Verwendung nach Anspruch 1, **dadurch gekennzeichnet, dass** die verschiedenen Bereiche (12, 13), jeweils, nacheinander mit unterschiedlichen Kühlfluids beaufschlagt werden.

3. Verwendung nach Anspruch 1 oder 2, **dadurch gekennzeichnet, dass** die unterschiedlichen Kühlfluids Flüssiggas, Trockeneis, Wasser, Wasserdampf oder Gas, insbesondere Druckluft, sind.

4. Verwendung nach einem der vorhergehenden Ansprüche, **dadurch gekennzeichnet, dass** das Kühlfluid des einen Bereichs (13) Flüssiggas, Trockeneis, Wasser oder Wasserdampf und das Kühlfluid des anderen Bereichs (12) Gas, insbesondere Druckluft, ist.

5. Verwendung nach einem der vorhergehenden Ansprüche, **dadurch gekennzeichnet, dass** die unterschiedlichen Bereiche (12, 13) mit unterschiedlichen elektrischen Frequenzen und/oder elektrischen Leistungen beaufschlagt werden.

6. Verwendung nach einem der vorhergehenden Ansprüche, **dadurch gekennzeichnet, dass** das elektromagnetische Wechselfeld zum induktiven Aufheizen und zumindest in einem der unterschiedlichen Bereiche (12, 13) als Referenzfeld für eine Temperaturmessung oder eine Schlackendetektierung benutzt wird.

7. Verwendung nach einem der vorhergehenden Ansprüche, **dadurch gekennzeichnet, dass** das elektromagnetische Wechelfeld zum induktiven Aufheizen und/oder zur Erzeugung eines Referenzfeldes für eine Temperaturmessung und/oder eine Schlackenerkennung und/oder zur Erzeugung eines gerichteten elektromagnetischen Feldes zur Ausübung einer Kraftkomponente auf die Schmelze benutzt wird.

8. Verwendung nach einem der vorhergehenden Ansprüche, **dadurch gekennzeichnet, dass** ein elektromagnetisches Wechselfeld zum induktiven Aufheizen und ein anderes elektromagnetisches Wechselfeld zur Erzeugung eines Referenzfeldes für eine Temperaturmessung und/oder ein weiteres elektromagnetisches Wechselfeld zur Erzeugung eines Referenzfeldes für eine Schlackenerkennung und ein noch weiteres elektromagnetisches Wechselfeld zur Ausübung eines gerichteten elektromagnetischen Feldes zur Ausübung einer Kraftkomponente auf die Schmelze benutzt wird.

9. Verwendung nach einem der vorhergehenden Ansprüche bei einem Ausguss in der Wandung oder dem Boden eines metallurgischen Gefäßes zum Vergießen von flüssigen Metallen, insbesondere Stahl.

10. Verwendung nach einem der vorhergehenden Ansprüche bei einem Rohr-im-Rohr-Verschluss-System (R).

11. Verwendung nach Anspruch 10, **dadurch gekennzeichnet, dass** die Kraftkomponente auf die Schmelze in einem Ringspalt (7) des Rohr-im-Rohr-Verschluss-Systems (R) der Fließrichtung der Schmelze entgegengerichtet ist.

## Claims

1. Use of an inductor for creating an electromagnetic alternating field at an outlet organ of a melting vessel which can be flowed through by a cooling fluid for cooling purposes and which comprises at least two areas (12, 13) having separate supply means and outlet means (14, 15; 16, 17) for a cooling fluid, **characterized by** the simultaneous admission of the various areas (12, 13) by different cooling fluids.

2. Use according to claim 1, **characterized in that** the various areas (12, 13) are admitted by different cooling fluids, respectively, one after the other.

3. Use according to claim 1 or 2, **characterized in that** the different cooling fluids are liquid gas, dry ice, water, water vapour or gas, in particular compressed air.

4. Use according to one of the preceding claims, **characterized in that** the cooling fluid of the one area (13) is liquid gas, dry ice, water or water vapour and the cooling fluid of the other area (12) is gas, in particular compressed air.

5. Use according to one of the preceding claims, **characterized in that** the different areas (12, 13) are admitted by different electrical frequencies and/or electrical power.

6. Use according to one of the preceding claims, **characterized in that** the electromagnetic alternating field is used for inductive heating and as a reference field for a temperature measurement or detection of slag in at least one of the different areas (12, 13).

7. Use according to one of the preceding claims, **characterized in that** the electromagnetic alternating field is used for inductive heating and/or for creating a reference field for a temperature measurement and/or detection of slag and/or for creating a directed electromagnetic field for execution of a power component onto the melt.

8. Use according to one of the preceding claims, **characterized in that** an electromagnetic alternating field is used for inductive heating and another electromagnetic alternating field is used for creating a reference filed for a temperature measurement and/or a further electromagnetic alternating field is used for creating a reference field for detection of slag and still another electromagnetic alternating field for execution of a directed electriomagnetic field for execution of a power component onto the melt.

9. Use according to one of the preceding claims at an outlet in the wall or bottom of a metallurgical vessel for pouring liquid metals, in particular steel.

10. Use according to one of the preceding claims in a tube-in-tube locking system (R).

11. Use according to claim 10, **characterized in that** the power component onto the melt in a ring gap (7) of the tube-in-tube locking system (R) is directed against the flow direction of the melt.

## Revendications

1. Utilisation d'un inducteur pour la production d'un champ électromagnétique alternatif dans un organe d'évacuation d'une cuve de fusion, ledit inducteur pouvant être traversé pour être refroidi par un fluide de refroidissement et présentant au moins deux zones (12, 13) avec des alimentations et des évacuations séparées (14, 15; 16, 17) pour un fluide de refroidissement, **caractérisée par** l'alimentation simultanée des différentes zones (12, 13) avec des fluides de refroidissement différents.

2. Utilisation selon la revendication 1, **caractérisée en ce que** les différentes zones (12, 13) sont alimentées les unes après les autres avec des fluides de refroidissement différents.

3. Utilisation selon la revendication 1 ou 2, **caractérisée en ce que** les différents fluides de refroidissement sont du gaz liquéfié, de la carboglace, de l'eau, de la vapeur d'eau ou un gaz, notamment de l'air comprimé.

4. Utilisation selon l'une des revendications précédentes, **caractérisée en ce que** le fluide de refroidissement d'une zone (13) est du gaz liquéfié, de la carboglace, de l'eau ou de la vapeur d'eau et le fluide de refroidissement de l'autre zone (12) est du gaz, notamment de l'air comprimé.

5. Utilisation selon l'une des revendications précédentes, **caractérisée en ce que** les différentes zones (12, 13) sont alimentées avec les fréquences électriques et / ou des puissances électriques différentes.

6. Utilisation selon l'une des revendications précédentes, **caractérisée en ce que** le champ électromagnétique alternatif est utilisé pour le chauffage inductif et au moins dans l'une des différentes zones (12, 13) comme champ de référence pour une mesure de la température ou une détection de scories.

7. Utilisation selon l'une des revendications précédentes, **caractérisée en ce que** le champ électromagnétique alternatif est utilisé pour le chauffage inductif et / ou pour la production d'un champ de référence pour une mesure de la température et / ou une reconnaissance de scories et / ou pour la production d'un champ électromagnétique orienté pour exercer une composante de force sur la masse fondue.

8. Utilisation selon l'une des revendications précédentes, **caractérisée en ce qu'**un champ électromagnétique alternatif est utilisé pour le chauffage inductif et un autre champ électromagnétique alternatif est utilisé pour la production d'un champ de référence pour une mesure de la température et / ou un autre champ électromagnétique alternatif est utilisé pour la production d'un champ de référence pour une reconnaissance de scories et un champ électromagnétique alternatif supplémentaire est utilisé pour former un champ électromagnétique orienté pour exercer une composante de force sur la masse fondue.

9. Utilisation selon l'une des revendications précédentes dans un bec de coulée dans la paroi ou le fond d'une cuve métallurgique pour couler des métaux liquides, en particulier de l'acier.

10. Utilisation selon l'une des revendications précédentes sur un système de fermeture tuyau dans tuyau (R).

11. Utilisation selon la revendication 10, **caractérisée en ce que** la composante de force sur la masse fondue dans une fente annulaire (7) du système de fermeture tuyau dans tuyau est orientée dans le sens opposé à la direction d'écoulement de la masse fondue.
